# FASCICULE DE BREVET EUROPEEN

(11) **EP 0 745 427 B1**
(45) Date de publication et mention de la délivrance du brevet: **10.05.2000**
(21) Numéro de dépôt: 96401133.2
(22) Date de dépôt: 24.05.1996
(51) Int. Cl.: B02C 17/18, B02C 25/00

(54) **Dispositif de surveillance d'un broyeur à boulets**
Ueberwachungsvorrichtung für Kugelmühlen
Monitoring device for ball mills

(30) Priorité: 01.06.1995 FR 9506523
(43) Date de publication de la demande: 04.12.1996
(73) Titulaire: ALSTOM Energy Systems S.A., 78140 Velizy-Villacoublay (FR)
(72) Inventeur: Fontanille, Daniel, 78120 Hermeray (FR); Barbot, Jacques, 92140 Clamart (FR)
(74) Mandataire: Gosse, Michel

(56) Documents cités:
- DE-A- 1 607 580
- DE-A- 1 607 581
- DE-A- 1 939 567
- DE-A- 2 117 556

## Description

La présente invention se rapporte à un dispositif de surveillance d'un broyeur à boulets.

Elle concerne plus précisément un dispositif de surveillance d'un broyeur à boulets à enveloppe cylindrique, contenant une masse de boulets se disposant lors de la rotation du broyeur à sa vitesse normale entre deux génératrices (l_{b}, l_{b}') espacées d'un angle minimal αₘᵢₙ et d'un angle maximal αₘₐₓ et une masse de charbon se disposant lors de la rotation du broyeur à sa vitesse normale entre deux génératrices (l_{c}, l_{c}') espacées d'un angle β, comportant un émetteur d'ondes, choisies parmi les ondes électromagnétiques, qui peut être disposé à l'intérieur du broyeur et des moyens récepteurs de telles ondes.

Lors de l'utilisation d'un broyeur à boulets, il est nécessaire de s'assurer en permanence que la quantité de charbon soit constante, de manière à assurer un broyage et un séchage optimaux. Si la quantité de charbon introduite est trop importante, le broyage est insuffisant et le séchage imparfait; si la quantité de charbon introduite est trop faible, la chaudière en aval est insuffisamment alimentée.

Des systèmes ont été envisagés pour estimer la quantité de charbon contenue dans un broyeur à boulets en fonctionnement.

Un premier système est fondé sur la variation de la mesure de la puissance absorbée par le moteur électrique entraînant la rotation du broyeur à boulets. Cette méthode est peu sensible; en outre, elle nécessite un réétalonnage fréquent en fonction de l'usure des boulets ou de l'adjonction de nouveaux boulets.

Un autre système est fondé sur l'utilisation de sondes de niveau. Des sondes pneumatiques, comprenant chacune un tuyau pneumatique dont une extrémité est introduite à l'intérieur du broyeur, permettent d'effectuer des mesures de la différence de pression existant entre deux niveaux; on peut en déduire la quantité de charbon se trouvant dans le broyeur. Cependant, les sondes de niveau sont installées dans un environnement hostile (poussière de charbon, chutes de boulets, risques de bouchage, etc...) rendant le risque de pannes important; les sondes sont reliées à une armoire pneumatique complexe, donc onéreuse, de maintenance coûteuse. La disponibilité d'un tel système est moyenne.

Un autre système est fondée sur la mesure du bruit émis par le broyeur. Cette méthode présente l'inconvénient de fournir un signal très dépendant du débit du broyeur, de la taille des morceaux de charbon introduits, de la quantité de boulets présente dans le broyeur et de l'usure des plaques de blindage équipant les parois internes du broyeur.

Il est également nécessaire de contrôler la quantité ou la masse des boulets présents dans le broyeur, ceux-ci s'usant jusqu'à atteindre une masse insuffisante non efficace. Du document DE-1939567, on connait des boulets qui sont chargés d'une source radioactive et dont le déplacement dans le broyeur est suivi par des capteurs pour contrôler le niveau de remplissage en boulets du broyeur.

Il existe certaines méthodes indirectes de suivi de l'évolution du bruit ou de la puissance électrique absorbée par le moteur électrique d'entraînement permettant par corrélation de connaître la quantité de boulets. Toutefois, ces méthodes sont toutes indirectes et ne se fondent pas sur une mesure physique directe.

Il est enfin important de contrôler le degré d'usure de l'enveloppe d'un broyeur à boulets.

En effet, ce contrôle permet de s'assurer de l'efficacité des releveurs, parties longitudinales saillantes à l'intérieur de l'enveloppe du broyeur, dont dépend le bon malaxage du mélange du charbon et des boulets.

Le but de l'invention est de réaliser un dispositif de surveillance d'un broyeur à boulets, qui permette le contrôle en continu de ces trois paramètres (quantité de charbon, quantité de boulets, usure de l'enveloppe) à l'aide de capteurs extérieurs à l'atmosphère polluante de l'intérieur du broyeur et indépendants du milieu broyant.

Le dispositif conforme à l'invention permet de plus une mesure directe de ces paramètres qui soit fiable.

Pour ce faire, les récepteurs du dispositif de surveillance conforme à l'invention sont associés à des circuits électroniques de détermination des paramètres correspondants à la quantité de boulets, la quantité de charbon et l'usure de l'enveloppe et sont disposés telle que défini par la revendication 1.

L'invention est décrite ci-après plus en détail à l'aide de figures ne représentant que des modes de réalisation préférés de l'invention.

La figure 1 est une vue en coupe longitudinale d'une installation de broyage de charbon pourvu du dispositif de surveillance conforme à l'invention.

La figure 2 est une vue en coupe selon la ligne II-II de la figure 1 d'un premier mode de réalisation du dispositif de surveillance conforme à l'invention.

La figure 3 est un schéma de circuit électronique du dispositif de surveillance conforme à l'invention.

La figure 4 est une vue en coupe selon la ligne II-II de la figure 1 d'un second mode de réalisation du dispositif de surveillance conforme à l'invention.

La figure 5 est un graphe représentant le signal de surveillance obtenu grâce au dispositif représenté sur la figure 4.

Dans l'exemple décrit maintenant et représenté dans la figure 1, il est question d'un broyeur cylindrique avec alimentation par vis d'Archimède. Il est bien clair que l'invention s'applique à tout type de broyeurs à boulets (broyeurs biconiques par exemple) quel que soit le dispositif d'introduction du charbon à l'intérieur du broyeur.

La figure 1 représente schématiquement une installation de broyage de charbon comprenant au moins un dispositif d'alimentation 10 alimentant en charbon un broyeur à boulets globalement désigné par la référence 20.

Le dispositif d'alimentation 10 comprend une trémie de stockage 1 dont est extrait le charbon 2 qui est amené par un convoyeur à chaîne 3 placé dans un caisson 4 et entraîné par un moteur 5, à un première extrémité d'une tuyauterie verticale 6.

Le broyeur 20 comprend une enveloppe ou virole métallique cylindrique 11 terminée par deux portions coniques 12 et 13 auxquelles sont fixés respectivement deux tourillons 14 et 15 destinés à supporter la virole. Les tourillons sont posés respectivement sur deux paliers 16 et 17 munis de coussinets. Le broyeur est entraîné en rotation grâce à une couronne dentée 18 coopérant avec un pignon non représenté entraîné par un moto-réducteur électrique non représenté.

Dans l'axe des viroles 14 et 15 sont disposés deux portions tubulaires 21 et 22 munies respectivement d'une vis d'Archimède élastique coaxiale 23 et 24 et entraînées en rotation avec le broyeur. De l'air chaud est introduit par des canalisations respectivement 25 et 26 à l'intérieur des portions tubulaires 21 et 22 sous une pression de quelques dizaines d'hectopascals. Le charbon arrive par gravité à travers la canalisation 6 dont la seconde extrémité débouche au droit de la portion tubulaire 22. Le charbon arrive également sur l'autre portion tubulaire 21 par une canalisation 16' d'un autre dispositif d'alimentation non représenté. Le charbon est entraîné à l'intérieur du broyeur par la rotation des vis d'Archimède 23 et 24.

Le broyeur est garni de boulets 27, par exemple d'acier. Lorsque la virole tourne, les boulets écrasent le charbon; les particules fines de charbon sont entraînées par l'air chaud, dans les espaces annulaires 28, 29 compris respectivement entre les viroles 14, 15 et les portions tubulaires 21, 22, et évacuées vers les brûleurs par des conduits 30 et 31.

Le dispositif de surveillance comporte un émetteur d'ondes 33, choisies parmi les ondes électromagnétiques, disposé à l'intérieur de l'enveloppe 11. Il est fixe et supporté rotatif par exemple dans une douille portée par un agencement d'étais 36 soudés à l'intérieur du tube porteur de la vis d'Archimède 23. Avantageusement, il est disposé sur l'axe longitudinal de l'enveloppe 11. Selon le mode de réalisation préféré de l'invention, il s'agit d'un émetteur de photons gamma.

Supporté par un châssis fixe 35, est disposé autour de l'enveloppe 11 un ensemble support de récepteurs 34 disposés à l'extérieur de l'enveloppe 11 et qui seront précisés plus loin.

La figure 2 est une vue agrandie en coupe de l'enveloppe, en fonctionnement. On distingue la masse des boulets 27, déportée par la rotation de l'enveloppe 11 dans le sens de la flèche. La masse de charbon 32 résultant du broyage surmonte cette masse 27. La masse de boulets 27 se dispose lors de la rotation du broyeur à sa vitesse normale entre deux génératrices l_{b}, l_{b}' espacées d'un angle α compris entre un angle minimal αₘᵢₙ et un angle maximal αₘₐₓ. La masse de charbon 32 se dispose lors de la rotation du broyeur à sa vitesse normale entre deux génératrices l_{c}, l_{c}' espacées d'un angle β.

Selon le premier mode de réalisation représenté sur la figure 2, l'ensemble support 34 comporte quatre récepteurs:
- un récepteur d'ondes 34A disposé face à la génératrice l_{b} et un récepteur d'ondes 34B disposé face à la génératrice l_{b}', correspondantes à l'angle αₘᵢₙ, le récepteur étant associé à un circuit électronique de détermination de la quantité de boulets,
- un récepteur d'ondes 34C disposé à l'extérieur des secteurs angulaires αₘₐₓ et β, le récepteur étant associé à un circuit électronique de détermination de l'usure de l'enveloppe,
- un récepteur d'ondes 34D disposé dans le secteur angulaire β non commun au secteur angulaire α, le récepteur étant associé à un circuit électronique de détermination de la quantité de charbon.

L'émetteur 33 balaie un faisceau d'ondes à l'intérieur de l'enveloppe 11. Les signaux engendrés par les récepteurs 34A et 34B permettent de connaître la zone d'absorption totale due à la présence des boulets 27 ou au moins de vérifier que cette zone est supérieure à la zone minimale admissible. Le signal engendré par le récepteur 34C permet de mesurer l'usure de l'enveloppe 11 par détermination de la variation d'absorption en fonction de l'épaisseur de l'enveloppe 11. Le signal engendré par le récepteur 34D permet de mesurer la quantité de charbon 32 par détermination de la variation d'absorption à travers cette masse 32, en tenant compte de la variation due à l'épaisseur de l'enveloppe 11 déterminée grâce au récepteur 34C.

La figure 3 représente schématiquement un exemple de circuit électronique de mesure des trois paramètres.

Le circuit électronique de détermination de la quantité de boulets comprend associé à chaque récepteur 34A, 34B un convertisseur 40A, 40B et un linéarisateur 41A, 41B, les signaux de chaque linéarisateur 41A, 41B étant associés par sommation 42A puis linéarisés 43A pour réaliser le calcul de la quantité de boulets 27 transmise sur un dispositif de lecture 44A.

Le circuit électronique de détermination de l'usure de l'enveloppe comprend un convertisseur 40C associé à un dispositif de lecture du degré d'usure 44C.

Le circuit électronique de détermination de la quantité de charbon comporte un convertisseur 40D dont le signal est corrigé par différenciation par le signal d'usure 41D de l'enveloppe 11 mesuré en sortie du convertisseur 40C.

Un second mode de réalisation est représenté sur la figure 4.

Selon ce mode de réalisation, un récepteur d'ondes 34 disposé à l'extérieur de l'enveloppe 11 tourne à une vitesse ω autour de l'axe longitudinal de l'enveloppe 11 sur un secteur angulaire δ supérieur au secteur angulaire englobant α et β, le récepteur 34 étant associé à un circuit électronique de détermination de l'usure de l'enveloppe du broyeur, de la quantité de boulets et de la quantité de charbon.

Ainsi, les éléments à surveiller et à observer sont "scannérisés" grâce à un système d'indexation de position en fonction des zones à observer et du type de mesure à réaliser.

Un exemple de signal obtenu grâce à ce dispositif de surveillance est représenté sur la figure 5.

Ce signal représente l'amplitude A de l'onde reçue par le récepteur 34 en fonction de sa position x lorsqu'il parcourt le secteur angulaire δ à la vitesse ω.

La première zone D1 permet de suivre l'usure de l'enveloppe 11, par détermination de l'évolution de la courbe. Par exemple la courbe C2 représente un degré d'usure par rapport à la courbe C1 initiale.

La seconde zone D2 permet de contrôler la quantité de charbon par surveillance de l'atténuation du signal en fonction de l'abscisse x1. La courbe C1' montre l'évolution du signal dans le cas d'un broyeur vide, le jeu de courbes C1 donnant l'allure de ce même signal en fonction du remplissage en charbon.

La troisième zone D3 permet de contrôler la quantité de boulets 27 par mesure de sa longueur en abscisses. Par exemple, la courbe C2 représente une diminution de cette quantité de boulets par rapport à la courbe initiale C1.

A chaque instant, un tel signal peut être lu et permet ainsi la surveillance en continu des trois paramètres que sont l'usure de l'enveloppe, la quantité de charbon et la quantité de boulets du broyeur.

## Revendications

1. Dispositif de surveillance d'un broyeur à boulets à enveloppe cylindrique, contenant une masse de boulets se disposant lors de la rotation du broyeur à sa vitesse normale entre deux génératrices lb, lb' espacées d'un angle minimal αₘᵢₙ et d'un angle maximal αₘₐₓ et une masse de charbon se disposant lors de la rotation du broyeur à sa vitesse normale entre deux génératrices (lc, lc') espacées d'un angle β, comportant un émetteur d'ondes, choisies parmi les ondes électromagnétiques, qui peut être disposé à l'intérieur du broyeur, et des moyens (34A, 34B, 34C, 34D; 34) récepteurs de telles ondes caractérisé en ce que ces moyens récepteurs sont associés à un circuit électronique de détermination des paramètres correspondants à la quantité de boulets, la quantité de charbon et l'usure de l'enveloppe, ces moyens récepteur pouvant être disposés à l'extérieur du broyeur de telle façon :
- à détecter les ondes face à la génératrice lb et les ondes face à la génératrice lb', correspondantes à l'angle αₘᵢₙ, pour déterminer la quantité de boulets ;
- à détecter les ondes à l'extérieur des secteurs angulaires αₘₐₓ et β, pour déterminer l'usure de l'enveloppe ;
- et à détecter les ondes dans le secteur angulaire β non commun au secteur angulaire α pour déterminer la quantité de charbon.

2. Dispositif selon la revendication 1, dans lequel lesdits moyens récepteur d'ondes (34) sont disposés rotatifs autour de l'axe longitudinal de l'enveloppe (11) sur un secteur angulaire δ supérieur au secteur angulaire englobant α et β.

3. Dispositif selon l'une des revendications précédentes, caractérisé en ce que l'émetteur (33) est disposé sur l'axe longitudinal de l'enveloppe (11).

4. Dispositif selon l'une des revendications précédentes, caractérisé en ce que l'émetteur (33) est un émetteur de photons gamma.

5. Dispositif selon la revendication 1 ou 2 caractérisé en ce que le circuit électronique de détermination de la quantité de boulets comprend, pour chaque génératrice lb, lb', un convertisseur (10A, 40B) et un linéarisateur (41A, 41B), les signaux de chaque linéarisateur étant associés pour réaliser le calcul de la quantité de boulets.

6. Dispositif selon la revendication 1 ou 2, caractérisé en ce que le circuit électronique de détermination de l'usure de l'enveloppe comprend un convertisseur (40C) associé à un dispositif de lecture du degré d'usure (44C).

7. Dispositif selon la revendication 1 ou 2 caractérisé en ce que le circuit électronique de détermination de la quantité de charbon comporte un convertisseur (40D) dont le signal est corrigé par le signal d'usure de l'enveloppe mesuré selon la revendication 6.

## Patentansprüche

1. Überwachungsvorrichtung einer Kugelmühle mit zylindrischer Hülle, umfassend eine Kugelmasse, die sich entsprechend der Rotation der Mühle bei Normalgeschwindigkeit zwischen zwei Mantellinien lb, lb' anordnet, die durch einen Minimalwinkel αₘᵢₙ und einen Maximalwinkel αₘₐₓ voneinander beabatandet sind sowie eine Kohlemasse, die sich entsprechend der Rotation der Mühle bei ihrer Normalgeschwindigkeit zwischen zwei Mantellinien (lc, lc') anordnet, die durch einen Winkel β voneinander beabstandet sind, umfassend einen Emitter von Wellen, ausgewählt aus den elektromagnetischen Wellen, der im Inneren der Mühle angeordnet sein kann, und Einrichtungen (34A, 34B, 34C, 34D; 34) zum Empfang dieser Wellen, dadurch gekennzeichnet, dass die Rezeptoreinrichtungen mit einem elektronischen Schaltkreis zur Bestimmung der Parameter verbunden sind, welche der Menge der Kugeln entsprechen, der Menge an Kohle sowie der Abnutzung der Hülle, wobei die Rezeptoreinrichtungen an der Außenseite der Mühlen angeordnet sein können, in einer Weise:
- zur Erfassung der Wellen gegenüber der Mantellinie lb und der Wellen gegenüber der Mantellinie lb', entsprechend den Winkeln αₘᵢₙ zur Bestimmung der Menge der Kugeln;
- zur Erfassung der Wellen an der Außenseite der Winkel sektoren αₘₐₓ und β zur Bestimmung der Abnutzung der Hülle;
- und zur Erfassung der Wellen in dem Winkelsektor β, welcher nicht auch dem Winkelsektor α angehört, zur Bestimmung der Kohlenmenge.

2. Vorrichtung nach Anspruch 1, bei der die Wellenrezeptoreinrichtungen (34) drehbar um die Längsachse der Hülle (11) angeordnet sind, in einem Winkelsektor δ, größer als der Winkelsektor, der α und β umfasst.

3. Vorrichtung nach einem der vorhergehenden Ansprüche, dadurch gekennzeichnet, dass der Emitter (33) auf der Längsachse der Hülle (11) angeordnet ist.

4. Vorrichtung nach einem der vorhergehenden Ansprüche, dadurch gekennzeichnet, dass der Emitter (33) ein Gammaphotonen-Emitter ist.

5. Vorrichtung nach Anspruch 1 oder 2, dadurch gekennzeichnet, dass der elektronische Schaltkreis zur Bestimmung der Menge der Kugeln für jede Mantellinie lb, lb' einen Konverter (10A, 40B) umfasst und einen Linearisierer (41A, 41B), wobei die Signale eines jeden Linearisierers miteinander verbunden sind, um die Berechnung der Kugelmenge zu realisieren.

6. Vorrichtung nach Anspruch 1 oder 2, dadurch gekennzeichnet, dass der elektronische Schaltkreis zur Bestimmung der Abnutzung der Hülle einen Konverter (40C) umfasst, der mit einer Vorrichtung zum Auslesen des Abnutzungsgrades (44C) verbunden ist.

7. Vorrichtung nach Anspruch 1 oder 2, dadurch gekennzeichnet, dass der elektronische Schaltkreis zur Bestimmung der Kohlenmenge einen Konverter (40D) umfasst, dessen Signal durch das Abnutzungssignal der Hülle gemäß dem Anspruch 6 korrigiert wird.

## Claims

1. Monitoring system for a cylindrical ball grinder containing a mass of balls which when the grinder rotates at its nominal speed takes up a position between two generatrices (lb, lb') spaced by a minimum angle αₘᵢₙ and a maximum angle αₘₐₓ and a mass of coal which when the grinder is rotating at its nominal speed takes up a position between two generatrices (lc, lc') spaced by an angle β, the system including an emitter of electromagnetic waves which can be disposed inside the grinder and means (34A, 34B, 34C, 34D; 34) for receiving said waves, characterized in that said receiving means are associated with an electronic circuit for determining parameters corresponding to the quantity of balls, the quantity of coal and the degree of wear of the jacket and can be disposed outside the grinder in order:
- to detect waves in line with the generatrix lb and waves in line with the generatrix lb', corresponding to the angle αₘᵢₙ, to determine the quantity of balls;
- to detect waves outside the angular sectors αₘₐₓ and β, to determine the degree of wear of the jacket; and
- to detect waves in the angular sector β not common to the angular sector α, to determine the quantity of coal.

2. System according to claim 1, wherein said wave receiving means (34) are adapted to rotate about the longitudinal axis of the jacket (11) within an angular sector δ which is larger than the angular sector enclosing α and β.

3. System according to any preceding claim, characterized in that the emitter (33) is on the longitudinal axis of the jacket (11).

4. System according to any preceding claim, characterized in that the emitter (33) is a gamma photon emitter.

5. System according to claim 1 or claim 2, characterized in that the electronic circuit for determining the quantity of balls includes, for each generatrix (lb, lb'), a converter (10A, 40B) and a linearizer (41A, 41B), the signals from each linearizer being associated to calculate the quantity of balls.

6. System according to claim 1 or claim 2, characterized in that the electronic circuit for determining the degree of wear of the jacket includes a converter (40C) associated with a system (44C) for reading off the degree of wear.

7. System according to claim 1 or claim 2, characterized in that the electronic circuit for determining the quantity of coal includes a converter (40D) whose signal is corrected by the signal indicating the degree of wear of the jacket measured according to claim 6.
